# EUROPÄISCHE PATENTSCHRIFT

(11) **EP 0 188 482 B1**
(45) Veröffentlichungstag und Bekanntmachung des Hinweises auf die Patenterteilung: **15.03.1989**
(21) Anmeldenummer: 85903288.0
(22) Anmeldetag: 12.07.1985
(51) Int. Cl.: H01H 71/02, H01H 71/52, H01H 73/04

(54) **SCHALTSCHLOSS**
SWITCH LATCH
VERROU DE COMMUTATION

(30) Priorität: 14.07.1984 DE 3425996; 26.10.1984 DE 3439243
(43) Veröffentlichungstag der Anmeldung: 30.07.1986
(73) Patentinhaber: Licentia Patent-Verwaltungs-GmbH, 60596 Frankfurt (DE)
(72) Erfinder: HAUSCHILDT, Herbert, D-2350 Neumünster (DE)
(74) Vertreter: Lertes, Kurt, Dr.
(86) Internationale Anmeldenummer: EP8500343
(87) Internationale Veröffentlichungsnummer: WO8600751

(56) Entgegenhaltungen:
- EP-A- 0 003 967
- DE-B- 1 178 501
- DE-B- 1 465 274
- DE-B- 2 831 135
- DE-C- 715 937
- DE-C- 921 878
- GB-A- 910 346
- US-A- 2 416 170
- US-A- 2 908 782
- US-A- 2 956 135
- US-A- 3 193 922
- US-A- 4 219 713

## Beschreibung

Die Erfindung bezieht sich auf ein Schaltschloß gemäß dem Oberbegriff des Anspruchs 1. Ein solches Schaltschloß ist z. B. durch die US-A-2 956 135 bekannt geworden. Die bekannte Bauart zeigt einen Motorschutz-Schalter, dessen Schloßmechanik in einem u-förmigen Trägerteil aus Metallblech aufgenommen ist, wobei die Grundplatte auf einer Trägerplatte befestigt ist. Die Befestigung des Schaltschlosses auf der Trägerplatte erfolgt mittels Schrauben von der Rückseite der Trägerplatte her. Die Trägerplatte mit dem Schaltschloß ist wiederum auf dem Gehäuseboden festgeschraubt. Die Wandungen und die Bodenplatte dieses u-förmigen Trägerteils der Schloßmechanik sind als ebene Teile ausgebildet. Die Lagerbolzen und die Verbindungsbolzen dieses bekannten Schaltschlosses sind als einfache Bolzen und die Federelemente als einfache Zugfedern ausgeführt.

Die US-A-3 194 922 zeigt ein Niederspannungs-Schaltgerät für Beleuchtungsanlagen oder ähnliche Anlagen mit geringer elektrischer Leistung, bei dem die Schloßmechanik zwischen isolierenden ebenen Seitenwänden aufgenommen ist. Das Schaltschloß wird mit Klammern, die in entsprechende Öffnungen der Seitenwände greifen, am Boden des Schaltgehäuses befestigt. Die Klammern werden mittels Schrauben angezogen, die durch den Gehäuseboden eingeführt werden.

Aus der DE-C-921 878 ist ein Trägerteil für einen einpoligen Kleinselbstschalter bekannt, bei dem zwischen zwei Lagerplatten die Schaltmechanik aufgenommen ist. Die Lagerplatten sind mit Füßen versehen, die in Schlitze des Sockels greifen. Durch Verschieben der Füße in den Schlitzen oder durch eine auf die Füße wirkende Klemmung lassen sich die Lagerplatten mit der Schaltmechanik schraubenlos auf dem Sockel befestigen. Dabei sorgt ein einsetzbares Querteil dafür, daß die Lagerplatten nicht gegeneinander verschoben werden können.

Der Erfindung liegt die Aufgabe zugrunde, ein Schaltschloß der eingangs genannten Art montagefreundlicher zu gestalten und damit die Herstellung von Schaltgeräten zu vereinfachen.

Diese Aufgabe wird durch die kennzeichnenden Merkmale des Anspruchs 1 gelöst.

Durch die erfindungsgemäße Ausgestaltung des Schaltschlosses ergibt sich die Möglichkeit einer automatischen Montage, indem das als montagefertige Baueinheit hergestellte Schaltschloß auf einfache Weise in ein Schaltgerätgehäuse eingebaut werden kann. Dieses Einbauen kann z. B. automatisch dadurch erfolgen, daß das Schaltschloß mit den rechtwinklig abstehenden Montagestegen in vorbereitete, angepaßte Gehäuseaussparungen eingesetzt wird und über eine Montagebrücke durch Befestigungsmittel, z. B. Schrauben, an gehäusefesten Teilen befestigt wird. Das Schaltschloß ist somit über drei Befestigungspunkte im Gehäuse befestigt, und zwar einmal über die beiden Stegenden, die in angepaßte Gehäuseöffnungen eingesteckt werden. und zum anderen über die Befestigungsmittel an der Montagebrücke. Diese drei Befestigungspunkte liegen etwa in derselben Befestigungsebene. Rechtwinklig abstehend zu dieser Befestigungsebene verlaufen dabei die beiden Lagerbleche, die nach Art von abstehenden Fahnen angeordnet sind und zwischen sich alle Schaltschloßteile aufnehmen. Da die Befestigungsmittel des Schaltschlosses an einem einzigen Ende angeordnet sind, können die fahnenartig abstehenden Lagerbleche voll zur Aufnahme der Schaltschloßteile ausgenutzt werden, ohne daß Befestigungsmittel für das Schaltschloß im Wege stehen. Ein auf diese Weise in ein elektrisches Schaltgerät eingebautes Schaltschloß ist in eine Polbahn integriert. Die vorliegende Erfindung wird vorzugsweise bei elektrischen Leistungsschaltern angewendet.

Das Schaltschloß eignet sich vorteilhaft für eine automatische Montage, da das in die Gehäuseöffnungen für die Montagestege eingeführte Schaltschloß nur noch an einer Stelle, und zwar im Bereich der Montagebrücke, mittels einer Schraube oder dergleichen festgelegt zu werden braucht.

In Ausgestaltung der Erfindung bilden die Lagerbleche ortsfeste Drehlager für einen Antriebshebel und einen Klinkenhebel, wobei der Antriebshebel über mindestens eine Zugfeder mit dem Gelenkbolzen eines Kniehebels verbunden ist, dessen einer Hebelarm an dem Klinkenhebel angelenkt ist und dessen anderer Hebelarm zur Betätigung eines beweglichen Kontaktstückes des Schaltgerätes ausgebildet ist. Damit ergibt sich eine einfache Baueinheit mit zwei Drehlagern für den Antriebshebel einerseits und den Klinkenhebel andererseits, wobei der Kniehebel mit seinem einen freien Hebelarm an dem Klinkenhebel angelenkt ist. Antriebshebel, Klinkenhebel und Kniehebel befinden sich somit auf verschiedenen, einander parallelen Bewegungsebenen innerhalb der beiden Lagerbleche, die zu den Bewegungsebenen parallel verlaufen.

Für eine automatische Fertigung des Schaltschlosses selbst sind die Lagerbleche mit der Montagebrücke durch Zusammenstecken verbunden. Dabei weist die Montagebrücke Öffnungen zum rastenden Eingreifen von Ansätzen der Lagerbleche auf und ist mit Bohrungen zur Aufnahme von Schrauben zwecks Befestigung in einem Schaltgerätegehäuse versehen. Der Grundaufbau des Rahmens für das Schaltschloß wird also durch einfaches Zusammenstecken der beiden Lagerbleche mit der querverlaufenden Montagebrücke erzielt. Diese Verbindung kann lösbar oder auch, z. B. durch Vernieten. fest sein. Dabei ergibt sich eine Bauart mit fahnenartig abstehenden Montageblechen, zwischen denen die genannten Schaltschloßteile einfach und ohne Behinderung durch Befestigungsmittel angeordnet werden können. Weitere vorteilhafte Ausgestaltungen sind den abhängigen Ansprüchen und der Beschreibung zu entnehmen.

In der Zeichnung ist in den Figuren 1 bis 7 ein Ausführungsbeispiel des Gegenstandes gemäß der Erfindung dargestellt. Fig. 1 bis 4 zeigen jeweils geschnittene Seitenansichten eines Schaltgerätes mit einem erfindungsgemäßen Schaltschloß, wobei jeweils verschiedene Schaltstellungen vorgesehen sind. Fig. 5 zeigt eine Draufsicht auf das Schaltgerät gemäß Fig. 1 bis 4. Fig. 6 zeigt eine Einzelheit. Fig. 7a, b, c zeigen drei Ansichten des Schaltschlosses.

Die Figuren 1 bis 4 zeigen einen Leistungsschalter 10 mit einem Kunststoffgehäuse 11. Der Leistungsschalter besitzt drei Polbahnen, von denen in Fig. 1 bis 4 jeweils nur eine erkennbar ist. Das Gehäuse 11 besitzt an den Stirnseiten jeweils drei Anschlußklemmen 12, 13 für die Zu- bzw. Ableitungen. Die Anschlußklemmen 12 sind mit einem Festkontaktstück 14 und die Anschlußklemmen 13 über eine Auslösereinheit 15 und eine flexible Leitung 16 mit einem beweglichen Kontaktstück 17 verbunden. Mit 18 ist ein aus mehreren einzelnen Löschblechen 19 bestehender Löschblechstapel bezeichnet. Zur Betätigung des beweglichen Kontaktstückes 17 dient ein Schaltschloß. Das Schaltschloß 20 besitzt zwei aus ebenen Stanzteilen gefertigte, parallel zueinander verlaufende Lagerbleche 21, 22, von denen in Fig. 1 bis 4 nur das hintere 21 zu sehen ist. Beide Lagerbleche 21, 22 besitzen je einen am Ende angeschrägten Montagesteg 23, 24 und sind durch eine Montagebrücke 25 lösbar miteinander verbunden (Figur 7). Die Lagerbleche 21, 22 besitzen je eine Ausnehmung 26 mit weiter unten beschriebenen Ausbuchtungen 26a, b, c.

Zwischen den Lagerblechen 21, 22 ist über einen Lagerbolzen 27 ein Antriebshebel gelagert, der als Doppelhebel ausgebildet und aus zwei mit Abstand zueinander angeordneten ebenen Stanzteilen 28, 29 besteht. Die Stanzteile 28, 29 bilden einen zweiarmigen Drehhebel mit einem langen Hebelarm 28a, 29a undeinem kurzen Hebelarm 28b, 29b. Am Ende des langen Hebelarmes 28a, 29a ist eine Handhabe 30 zur Betätigung des Schaltschlosses vorgesehen. Die Teile 28, 29 sind verbunden durch die Bolzen 27 und 47, 48 (s. unten).

Zwischen den Lagerblechen 21, 22 ist über einen weiteren Lagerbolzen 31 ein ebener, gestanzter Klinkenhebel 32 gelagert. Der Klinkenhebel 32 ist als einarmiger Winkelhebel ausgebildet. Das Schloß 20 besitzt schließlich einen Kniehebel 33 mit einem Hebelarm 34 und einem Hebelarm 35, die durch einen Gelenkbolzen 36 miteinander verbunden sind. Die Hebelarme 34, 35 sind jeweils als Doppelhebelarme 34a, b bzw. 35a, b ausgebildet. Der eine doppelarmige Hebelarm 34a, b ist im Winkelbereich des Winkelhebels 32 über einen Gelenkbolzen 32a angelenkt. Der doppelarmige Hebelarm 35a. b ist an einen Schaltwelle 37 angelenkt, die ihrerseits die beweglichen Kontaktstücke 17 trägt. Zwischen dem Gelenkbolzen 36 und dem oberen Antriebshebel sitzen zwei Zugfedern 38.

Fig. 1 zeigt den Schalter in eingeschaltetem Zustand, d. h. bei geschlossenen Kontakten 14, 17. Das Schaltschloß 20 ist verklinkt, d. h. der Klinkenhebel 32 liegt mit einer Nase 32b an einer Halbwelle 39, die im Falle eines Überstromes, z. B. durch Bimetalle 40 gedreht werden kann. In dieser Stellung liegt der Lagerbolzen 36 des Kniehebels in einer Ausbuchtung 26a der Ausnehmung 26. Fig. 2 zeigt eine Stellung, in der der Schalter 10 von Hand ausgeschaltet wurde, wobei der Auslöser 15 nicht angesprochen hat, d. h. die Verklinkung zwischen dem Klinkenhebel 32 und der Halbwelle 39 ist nicht gelöst. Der Gelenkbolzen 36 liegt jetzt an einer anderen Ausbuchtung 26b der Ausnehmung 26. Die Handhabe 30 hat die gezeigte Ausstellung. Demäß Fig. 3 wurden die Kontakte 14, 17 durch Ansprechen des Auslösers 15 geöffnet, indem durch Ausbiegen der Bimetalle 10 die Verklinkung zwischen dem Klinkenhebel 32 und der Halbwelle 39 gelöst wurde. Der Gelenkbolzen 36 des Kniehebels 33 liegt nunmehr in einer Ausbuchtung 26c der Ausnehmung 26. Die Handhabe 30 zeigt eine Mittelstellung an. Die Zugfedern 38 überspringen jeweils die Totpunktlage.

Gemäß Fig ; 4 ist erkennbar, daß der kurze Hebelarm 28b, 29b des Antriebshebels 28, 29 angeschrägt ist und gegenüber einem Ansatz 41 der Schaltwelle angeordnet ist. Diese Anordnung dient dazu, um die Kontakte 14, 17 mechanisch aufzubrechen, falls sie miteinander verschweißt sind und nicht getrennt werden können, obwohl die Handhabe 30 in Richtung der Austellung gemäß Fig. 2 gebracht wird. Einen derartigen verschweißten Zustand zeigt Fig. 4. Dabei hat der Auslöser 15 angesprochen, so daß die Verklinkung 32b/39 gelöst ist. Da die Kontakte 14, 17 verschweißt sind, konnten sie sich nicht trennen. Die Handhabe 30 hat die gezeichnete Lage und die Schräge 28c liegt am Ansatz 41 an. Wird in diesem Fall die Handhabe 30 weiter in Richtung Ausstellung bewegt, so wird durch den Antriebshebel 28, 29 ein Drehmoment auf die Schaltwelle 37 ausgeübt, das in Richtung einer Kontaktöffnung des beweglichen Kontaktes 17 wirkt. Fig. 6 zeigt eine andere Ausführung, wonach als Ansatz der Schaltwelle 37 nunmehr eine Anformung 51 dieser Schaltwelle dient.

Die Montagebrücke 25 gemäß Fig. 7 besitzt endseitige Öffnungen 42 zur Aufnahme von Ansätzen 43 der Lagerbleche 21, 22. Ferner weist die Montagebrücke 25 mindestens eine Bohrung 44 zur Aufnahme einer Befestigungsschraube 45 auf. Zur Befestigung des Schaltschlosses 20 wird dieses mit seinen Montagestegen 23, 24 in Gehäuseaufnahmen 46 eingeführt und sodann über die Befestigungsschraube 45 am Gehäuse ortsfest verschraubt.

Durch die ebene Ausbildung der Lagerbleche. der Montagebrücke, der Teile des Antriebshebels 28, 29, des Klinkenhebels 32 und des Kniehebels 33 und durch die Verwendung von einfachen Bolzen als Lagerbolzen 27, 31, 36, 32a und Verbindungsbolzen 47, 48 ergibt sich die Möglichkeit einer automatischen Montage, da diese Teile leicht stapelbar und magazinierbar sind. Das aus den Einzelteilen zusammengesetzte Schaltschloß bildet eine montagefertige Baueinheit, die von Hand oder automatisch mit den Montagestegen in die vorbereiteten Gehäuseaufnahmen 46 eingesetzt wird und sodann über die Montagebrücke 25 durch Schrauben 45 festgelegt wird. Dabei kann das Gehäuse 11 derart ausgebildet sein, daß die fahnenartig abstehenden Teile der Lagerbleche durch vorspringende Gehäuseteile gegen seitliche Verschiebungen gesichert sind.

Das Schaltschloß 20 selbst ist derart zusammengesetzt, daß die Lagerbleche 21. 22 durch die aufgesteckte Brücke 25 miteinander verbunden sind. Bei Bedarf kann die Brücke 25 mit den Lagerblechen 21, 22 durch Vernieten der Teile 43 fest verbunden werden. Der Klinkenhebel 32 sitzt über seinen Lagerbolzen 31 über abgesetzte Enden in den Lagerblechen 21, 22. Durch die Absetzungen des Lagerbolzens werden die Lagerbleche auf einen bestimmten gewünschten Abstand gehalten. Die durch die Lagerbleche hindruchgehenden abgesetzten Enden des Lagerbolzens können bei Bedarf vernietet werden. Die beiden Teile 28, 29 des Antriebshebels sind ebenfalls durch einen abgesetzten Lagerbolzen 27 miteinander verbunden, der die Teile 28, 29 auf einen festen gegenseitigen Abstand hält. Hierbei durchsetzen die abgesetzten Enden des Lagerbolzens 27 sowohl die Teile 28, 29 als auch die Lagerbleche 21, 22 an vorgesehenen Lageröffnungen. Auch hierbei können die Enden des Lagerbolzens 27 bei Bedarf umgebördelt oder vernietet werden. Aus Stabilitätsgründen kann auch am Ende der fahnenartig abstehenden Teile der Lagerbleche ein besonderer Distanzbolzen vorgesehen sein, der bei Bedarf endseitig ebenfalls umgebördelt werden kann.

Die Federn 38 greifen einerseits am Gelenkbolzen 36 und andererseits an einem Federbolzen 48 an, der einfach in halbkreisförmige Ausnehmungen an der Außenseite des Antriebshebels 28, 29 eingelegt ist. Federbolzen 48 und Gelenkbolzen 36 können identisch aufgebaut sein. Die eingehängten Federn 38 verleihen dem aus dem Antriebshebel 28, 29, dem Kniehebel 33 und dem Klinkenhebel 32 bestehenden System eine große Stabilität. Der Federbolzen 48 ist mit Einschnürungen für den Angriff der Federn 38 und die Halterung in den halbkreisförmigen Ausnehmungen versehen.

Mit 47 ist ein Mitnahmebolzen bezeichnet, der auch als abgesetzter Distanzbolzen ausgebildet sein kann. Er dient zur mechanischen Einwirkung auf den Klinkenhebel 32 im Bereich der Gelenkbolzen 32a zur Wiedereinschaltung nach einer Auslösung. Hierzu wird der Antriebshebel 28, 29 zur Wiederverklinkung nach rechts bewegt, dabei nimmt der Mitnahmebolzen 47 den Klinkenhebel 32 mit. bis dessen Nase 32b an der Stelle 39 wiederverklinkt. Danach erfolgt durch Bewegung des Antriebshebels 28, 29 nach links eine Einschaltung der beweglichen Kontakte 17. Dies erfolgt dadurch, daß der Kniehebel 33 seine Totpunktlage überschreitet und eine schlagartige Einschaltung bewirkt.

Der Antriebshebel 28, 29 ist derart ausgebildet. daß der Lagerbolzen 31 sowohl in der Ein-Stellung nach Fig. 1 als auch in der Aus-Stellung nach Fig. 2 eine Begrenzung für die Bewegung des Hebels 28, 29 bildet (siehe die Außenkehlen 52 und die sporenförmigen Ansätze 49).

Der Gelenkbolzen 36 des Kniehebels 33 kann wie im Ausführungsbeispiel nach Fig. 1 in der Ausnehmung 26 geführt werden. Dies kann jedoch unter Umständen zu unerwünschten Reibungsverlusten führen. Für eine Funktion des Schlosses ist eine derartige Führung des Gelenkbolzens 36 in der Ausnehmung 26 nicht erforderlich. Als Anschlag für den Bolzen 36 in der EinStellung kann auch die Kehle 50 des Antriebshebels 28, 29 dienen. Auch ein Anschlag an den Teilen 26b, 26c für den Gelenkbolzen 36 in der Aus-Stellung bzw. in der Ausgelöst-Stellung ist für die Funktion nicht unbedingt erforderlich. In diesen Stellungen liegt nämlich der bewegliche Kontakthebel 17 an dem ortsfesten Lagerbolzen 27 an. Damit ist auch die maximale Bewegung des Gelenkbolzens 36 begrenzt, der über die Hebel 35 mit dem beweglichen Kontakt 17 verbunden ist.

Die Funktion des Mitnahmebolzens 47 kann auch durch die aufgesetzte Handhabe 30 erreicht werden, in dem diese an der Innenseite mit einem entsprechenden Ansatz zur Einwirkung auf den Klinkenhebel 32 versehen ist. Die Handhabe 30 kann an der Innenseite auch mit entsprechenden Nuten zum Aufsetzen auf die Teile 28, 29 versehen sein. Durch diese besonders einfache Art der Montage der Handhabe 30 wird außerdem eine Stabilisierung des aus den beiden Teilen 28, 29 bestehenden Doppelhebels bewirkt.

Durch die lösbare Verbindung zwischen dem Schaltschloß und der Schaltwelle entsprechend den Ansprüchen 8 bis 16 ist es möglich, die Schaltwelle mit den beweglichen Kontakten und den eventuell damit verbundenen Bimetallen einerseits sowie das Schloß anderseits getrennt voneinander zu montieren. Dabei erfolgt zunächst die Montage der Schaltwelle mit den beweglichen Kontakten und den Bimetallstreifen im Gehäuseunterteil, sodann kann das komplett vormontierte Schaltschloß über das mit einem Langloch versehene freie Ende des Hebelarmes mit der Schaltwelle durch einfaches Zusammenstecken gekuppelt werden. Die getrennte Montage der beiden Baueinheiten bedeutet eine Montageerleichterung und ermöglicht die Montage beider Einheiten von nur einer Montagerichtung her, wodurch eine automatische Montage möglich wird.

Fig. 8 zeigt einen Längsschnitt durch einen Leistungsschalter, bei dem Schaltschloß und Schaltwelle lösbar miteinander gekuppelt sind. Fig. 9 und 10 zeigen zwei zugehörige Montageschritte zur Herstellung dieser Verbindung, jeweils in Teilausschnitten und in vergrößerter Darstellung gemäß Fig. 8. Im übrigen entspricht Fig. 8 im wesentlichen der Fig. 1. Nur die Lagerbleche 21 besitzen bei diesem Ausführungsbeispiel nach oben geöffnet Ausnehmungen, die überdies keine ausgeprägten Ausbuchtungen wie bei Fig. 1 aufweisen.

Das freie Ende des Hebelarmes 35 weist ein offenes Langloch 53 auf, das hinterschnitten ausgebildet ist. Mit dem Langloch 53 ist der Hebelarm 35 auf einen Kupplungsbolzen 54 der Schaltwelle 37 geschoben. Mit 55 ist eine Blattfeder bezeichnet, die im fertigmontierten Zustand den Hebelarm 35 gegen den Kupplungsbolzen 54 preßt und somit eine kraftschlüssige Verbindung zwischen Schaltwelle 37 einerseits und Hebelarm 35 bzw. Schaltschloß 20 andererseits bewirkt. Der Kupplungsbolzen 54 sitzt fest am beweglichen Kontaktstück 17 und dient sazu, dieses bewegliche Kontaktstück 17 ebenfalls auf einfache Weise in einem Langloch 56 der Schaltwelle 37 zu lagern. Im eingesetzten Zustand wird dabei das bewegliche Kontaktstück 17 durch Zugfedern 57, die gleichzeitig als Kontaktkraftfedern dienen, gegen den Grund des offenen Langloches 56 gepreßt. Damit ergibt sich ein elektrodynamisch öffnendes Kontaktsystem. Durch die lösbare Verbindung zwischen Schaltschloß 20 und Schaltwelle 37 ist es jetzt möglich, auch die mit der Schaltwelle 37 verbundenen Bimetalle 40 von innen her zu montieren, und zwar über die jetzt gut zugänglichen Befestigungsschrauben 58. Somit ergibt sich nur eine einzige Montagerichtung und damit die Möglichkeit zu einer automatischen Montage. Mit 59 ist die Montage-Einführrichtung für den Hebelarm 35 bezeichnet. In fig. 10 hat die Blattfeder 55' eine etwas andere Form als in Fig. 9. Hier ist ferner das in Fig. 8 sichtbare vordere Teil der Schaltwelle 37 mit dem einen Langloch 56 für den Bolzen 54 aus Gründen der Übersichtlichkeit nicht eingezeichnet.

## Patentansprüche

1. Schaltschloß zur Integration in eine Polbahn eines Schaltgerätes (10) mit einem Trägerteil, das zur Halterung einer Schloßmechanik zwei ebene, parallel angeordnete Lagerbleche (21, 22) aufweist, die durch einen Steg miteinander verbunden sind, wobei die Bestandteile (21, 22, 25) des Trägerteils und die im Trägerteil drehbar gehaltenen Hebel (28, 29, 32, 33) der Schloßmechanik als ebene Teile ausgebildet sind, ferner als Lagerbolzen (27. 31, 36, 32a) und Verbindungsbolzen (47, 48) einfache Bolzen vorgesehen sind und als Federelements (38) einfache Zugfedern dienen, dadurch gekennzeichnet, daß die Lagerbleche (21, 22) durch abgesetzte Distanzbolzen auf Abstand zueinander gehalten sind und in Verlängerung je einer Seite je einen rechtwinklig abstehenden. in der Ebene des Lagerbleches (21 bzw. 22) liegenden Montagesteg (23, 24) aufweisen, der jeweils in eine paßgerechte Aufnahme (46) des Schaltgerätegehäuses (11) verrastbar ist, und daß an der Stegenden gegenüberliegenden Seite eine Montagebrücke (25) den die Lagerbleche (21, 22) verbindenden Steg bildet, in deren Bereich das Schaltschloß (20) über Befestigungsmittel (45) an gehäusefesten Teilen befestigbar ist, wobei die aus den beiden Montagestegen (23, 24) und Gehäuseaufnahmen (46) sowie dem Befestigungsmittel (45) im Bereich der Montagebrücke (25) gebildeten drei Befestigungspunkte etwa in derselben Ebene liegen.

2. Schaltschloß nach Anspruch 1. dadurch gekennzeichnet, daß die Lagerbleche (21. 22) ortsfeste Drehlager (Lagerbolzen 27, 31) für einen Antriebshebel (28, 29) und einen Klinkenhebel (32) bilden und daß der Antriebshebel (28, 29) über mindestens eine Zugfeder (38) mit dem Gelenkbolzen (36) eines Kniehebels (33) verbunden ist, dessen einer Hebelarm (34) an dem Klinkenhebel (32) angelenkt ist und dessen anderer Hebelarm (35) zur Betätigung eines beweglichen Kontaktstückes (17) des Schaltgerätes (10) ausgebildet ist.

3. Schaltschloß nach Anspruch 1 oder 2, dadurch gekennzeichnet, daß die ebenen Teile durch Stanzen hergestellt sind.

4. Schaltschloß nach einem der Ansprüche 2 bis 3, dadurch gekennzeichnet, daß zur Bildung der Drehlager des Antriebshebels (28, 29) und des Klinkenhebels (32) Lagerbolzen (27, 31) vorgesehen sind, deren Enden jeweils in Bohrungen der Lagerbleche (21, 22) gelagert sind.

5. Schaltschloß nach einem der Ansprüche 1 bis 4, dadurch gekennzeichnet, daß die Lagerbleche (21, 22) lösbar mit der Montagebrücke (25) verbunden sind und daß die Montagebrücke (25) Öffnungen (42) zum rastenden Eingreifen von Ansätzen (43) der Lagerbleche (21, 22) aufweist und mit mindestens einer Bohrung (44) zur Aufnahme einer Befestigungsschraube (45) zwecks Befestigung in einem Schaltgerätgehäuse (11) versehen ist.

6. Schaltssschloß nach einem der Ansprüche 2 bis 5, dadurch gekennzeichnet, daß der Lagerbolzen (27) des Antriebshebels (28, 29) und/oder der Lagerbolzen (31) des Klinkenhebels (32) als Distanzbolzen ausgebildet sind.

7. Schaltschloß nach einem der Ansprüche 2 bis 6, dadurch gekennzeichnet, daß der Antriebshebel als Doppelhebel ausgebildet ist und zwei mit Abstant zueinander angeordnete und zusammengehaltene Teile (28, 29) aufweist, daß die beiden Teile (28, 29) den Lagerblechen (21, 22) benachbart sind und daß zwei Zugfedern (38) am drehpunktfernen, mit einer Handhabe (30) versehenen Ender angreifen.

8. Schaltschloß nach einem der Ansprüche 2 bis 7, dadurch gekennzeichnet, daß der Antriebshebel (28, 29) als zweiarmiger Drehhebel mit einem kurzen (28b, 29b) und einem langen (28a, 29a) Hebelarm ausgebildet ist und daß die Zugfedern (38) am Ende des langen, mit der Handhabe (30) versehenen Hebelarms (28a. 29a) angreifen.

9. Schaltschloß nach einem der Ansprüche 2 bis 8, dadurch gekennzeichnet, daß der Klinkenhebel (32) als einarmiger Winkelhebel ausgebildet ist, dessen freies Ende (32b) zum Zusammenwirken mit einer Auslöseklinke (39) des Schaltegerätes (10) ausgebildet ist. und daß der Anlenkpunkt (32a) für den einen Kniehebelarm (34) im Bereich des Winkels liegt.

10. Schaltschloß nach einem der Ansprüche 2 bis 9, dadurch gekennzeichnet, daß der Antriebshebel (28. 29) einen Mitnahmebolzen (47) zur Einwirkung auf den Klinkenhebel (32) und einen Federbolzen (48) zum Anlenken der mindestens einen Zugfeder (38) aufweist.

11. Schaltschloß nach einem der Ansprüche 2 bis 10, dadurch gekennzeichnet, daß die Bolzen (27, 31) an den durch die Lagerbleche (21, 22) gesteckten überstehenden Enden umgebordelt oder vernietet sind.

12. Schaltschloß nach einem der Ansprüche 10 oder 11, dadurch gekennzeichnet, daß der Federbolzen (48) in halbkreisförmige Ausnehmungen an der Außenseite des Antriebshebels (28, 29) eingelegt ist und mit entsprechenden Ringnuten versehen ist.

13. Schaltschloß nach einem der Ansprüche 2 bis 12, dadurch gekennzeichnet, daß der Antriebshebel (28, 29) an der Außenseite, im Bereich der Lagerbolzen (31) für den Klinkenhebel (32), sporenförmige Ansätze (49) und Außenkehlen (52) aufweist und an der gegenüberliegenden Innenseite, nahe dem Lagerbolzen (27), mit Innenkehlen (50) versehen ist.

14. Schaltschloß nach einem der Ansprüche 2 bis 13, dadurch gekennzeichnet, daß der die beiden Hebelarme (34, 35) des Kniehebels (33) verbindente Gelenkbolzen (36) an seinen beiden Enden in formgleichen Ausnehmungen (26) der Lagerbleche (21, 22) gleitend geführt ist.

15. Schaltschloß nach Anspruch 14, dadurch gekennzeichnet, daß die Ausnehmungen (26) mit Ausbuchtungen (26a, b, c) zur rastenden Aufnahme der Enden des Gelenkbolzens (36) versehend sind.

16. Schaltschloß nach einem der Ansprüche 2 bis 15, dadurch gekennzeichnet, daß es in eine Polbahn eines Schaltgerätes integriert ist, wobei das Schaltschloß (20) mit seinen Montagestegen (23. 24) in paßgerechten Aufnahmen (46) des Schaltgerätegehäuses (11) verrastet ist, im Bereich der Montagebrücke (25) über Befestigungsmittel (45) an gehäusefesten Teilen befestigt ist durch seitlich anliegende Gehäuseteile gegen Querverschiebungen gesichert ist und über seinen Kniehebel (33, 35) mit dem beweglichen Kontaktstück (17) gekoppelt ist.

17. Schaltschloß nach den Ansprüchen 15 und 16, dadurch gekennzeichnet, daß der eine Kniehebelarm (35) an einer Schaltwelle (37) des Schaltgerätes (10) angelenkt ist und der Klinkenhebel (32) zur Verklinkung mit einem Auslöser (15) des Schaltgerätes (10) ausgebildet ist, daß jede Ausnehmung (26) zwei Ausbuchtungen (26a, b) aufweist. die zur Begrenzung der Bewegung des Gelenkbolzens (36) für die Ein- und Ausschaltstellung dienen. und daß eine weitere Ausbuchtung (26c) vorgesehen ist, die bei entklinktem Klinkenhebel (32) zur Begrenzung der Bewegung des Gelenkbolzens (36) in dieser ausgelösten Stellung dient.

18. Schaltschloß nach Anspruch 16 oder 17, dadurch gekennzeichnet, daß der zweiarmige Antriebshebel (28, 29) eine am kurzen Hebelarm (28b, 29b) angebrachte Schrägfläche (28c, 29c) aufweist, die bei verschweißten Kontakten (14, 17) und bei Bewegen des Antriebshebels (28. 29) in die Ausstellung mit einem Ansatz (41) der Schaltwelle (37) im Sinne einer Öffnung des beweglichen Kontaktstückes (17) zusammenwirkt.

19. Schaltgerät nach Anspruch 18, dadurch gekennzeichnet, daß der Ansatz eine mit der Schaltwelle (37) aus einem Stück bestehende Anformung (Fig. 6 ; 51) ist.

20. Schaltschloß für ein Schaltgerät nach einem der Ansprüche 2 bis 19, dadurch gekennzeichnet, daß das freie Ende des anderen Hebelarmes (35) mit einem Langloch (53) auf einen Kupplungsbolzen (54) der Schaltwelle (37) geschoben und in der Eingriffslage durch ein federndes Element (55) kraftschlüssig gehalten ist.

21. Schaltschloß nach Anspruch 20, dadurch gekennzeichnet, daß das Langloch (53) des Hebelarmes (35) mit einer Hinterschneidung versehen ist.

22. Schaltschloß nach Anspruch 20, dadurch gekennzeichnet, daß das federnde Element eine Blattfeder (55, 55') ist, die beim Einführen des Hebelarmes (35) zurückweicht und nach Herstellung der Verbindung zwischen dem Hebelarm (35) und der Schaltwelle (37) den Hebelarm (35) gegen den Kupplungsbolzen (54) preßt.

23. Schaltschloß nach Anspruch 20, dadurch gekennzeichnet, daß der Kupplungsbolzen (54) ein Bolzen ist, mit dem ein bewegliches Kontaktstück (17) des Schaltgerätes (10) in eine offene Nut (Langloch 56) der Schaltwelle (37) eingesetzt und durch eine Zugfeder (57) gegen Herausfallen gehalten ist.

## Claims

1. Switch latch for integration into a pole path of a switching device (10) with a carrier part which for the mounting of a latch mechanism displays two planar, parallelly arranged metal bearing plates (21, 22), which are connected one with the other by a web, wherein the components (21, 22, 25) of the carrier part and the levers (28, 29, 32, 33) of the latch mechanism are constructed as planar parts and rotatably mounted in the carrier part, wherein furthermore simple pins are provided as bearing pins (27, 31, 36, 32a) and connecting pins (47, 48) and simple tension springs serve as spring elements (38). characterised thereby, that the metal bearing plates (21. 22) are held at a spacing each from the other by stepped spacer pins and in prolongation on each side display a respective mounting web (23. 24). which lies in the plane of the metal bearing plate (21 or 22), projects at a right angle and is detentable in a respective precisely fitting recept- able (46) of the switching device housing (11 and that a mounting bridge (25) at the side lying opposite the web ends forms the web connecting the metal bearing plates (21. 22), in the region of which the switch latch (20) is fastenable by way of fastening means (45) at parts fast with the hous- irig. wherein the three fastening points formed in the region of the mounting bridge (25) of both the mounting webs (23. 24) and housing receptables (46) as well as the fastening means (45) lie in about the same plane.

2. Switch latch according to claim 1, characterised thereby, that the metal bearing plates (21, 22) form locally fixed rotary bearings (bearing pins 27, 31) for a drive lever (28, 29) and a pawl lever (32) and that the drive lever (28, 29) is connected by way of at least one tension spring (38) with the hing pin (36) of a bent lever (33), the one lever arm (34) of which is articulated at the pawl lever (32) and the other lever arm (35) of which is constructed for the actuation of a mov-contact member (17) of the switching device (10).

3. Switch latch according to claim 1 or 2, characterised thereby, that the planar parts are produced by punching. 4. Switch latch according to one of the claims 2 and 3, characterised thereby, that bearing pins (27, 31) ; the ends of which are borned in respective bores of the metal bearing plates (21, 22), are provided for the formation of the rotary bearings of the drive lever (28, 29) and of the pawl lever (32).

5. Switch latch according to one of the claims 1 to 4, characterised thereby, that the metal bearing plates (21, 22) are detachably connected with the mounting bridge (25) and that the mounting bridge (25) displays openings (42) for the detenting engagement of projections (43) of the metal bearing plastes (21, 22) and is provided with at least one bore (44) for the reception of a fastening screw (45) for the purpose of fastening in a switching device housing (11).

6. Switch latch according to one of the claims 2 to 5, characterised thereby, that the bearing pin (27) of the drive lever (28, 29) and/or the bearing pin (31) of the pawl lever (32) are constructed as spacer pins.

7. Switch latch according to one of the claims 2 to 6, characterised thereby, that the drive lever is constructed as double lever and displays two parts (28, 29) each arranged at a spacing from the other and both held together, that both the parts (28, 29) are adjacent the metal bearing plates (21, 22) and that two tension springs (38) engage at the end which is remote from the rotational centre and provided with a handle (30).

8. Switch latch according to one of the claims 2 to 7, characterised thereby, that the drive lever (28, 29) is constructed as two-armed rotary lever with a short (28b. 29b) and a long (28a, 29a) lever arm and that the tension springs (38) engage at the end of the long lever arm (28a, 29a) provided with the handle (30).

9. Switch latch according to one of the claims 2 to 8, characterised thereby, that the pawl lever (32) is constructed as one-armed angle lever ; the free end (32b) of which is constructed for cooperation with a release pawl (39) of the switching device (10) and that the articulation point (32a) for the one bent lever arm (34) lies in the region of the angle.

10. Switch latch according to one of the claims 2 to 9, characterized thereby, that the drive lever (28, 29) displays an entraining pin (47) for action on the pawl lever (32) and a spring pin (48) for articulation of the at least one tension spring (38).

11. Switch latch according to one of the claims 2 to 10. characterised thereby, that the pins (27, 31) are beaded over or riveted at the protruding ends plugged through the metal bearing plates (21, 22).

12. Switch latch according to one of the claims 10 and 11, characterised thereby, that the spring pin (48) is laid into semicircular recesses at the outward side of the drive lever (28. 29) and provided with corresponding annular grooves.

13. Switch latch according to one of the claims 2 to 12, characterised thereby, that the drive lever (28, 29) displays lug-shaped projections (49) and outward throats (52) at the outward side in the region of the bearing pins (31) for the pawl lever (32) and is provided with inward throats (50) at the opposite inward side near the bearing pin (27).

14. Switch latch according to one of the claims 2 to 13, characterised thereby, that the hinge pin (36), which connects both the lever arms (34, 35) of the bent lever (33), is slidingly guided at both its ends in equally shaped recesses (26) of the metal bearing plates (21, 22).

15. Switch latch according to claim 14, characterised thereby, that the recesses (26) are provided with concavities (26a, 26b, 26c) for the detenting reception of the ends of the hinge pin (36).

16. Switch latch according to one of the claims 2 to 15, characterised thereby, that it is integrated into a pole path of a switching device, wherein in the switch latch (20) is detented by its mounting webs (23, 24) in precisely fitting receptables (46) of the switching device housing (11), is fastened in the region of the mounting bridge (25) at parts fast with the housing by way of fastening means (45), is secured against transverse displacement by laterally bearing housing parts and is coupled by way of its bent lever (33, 35) with the movable contact member (17).

17. Switch latch according to the claims 15 and 16, characterised thereby, that the one bent lever arm (35) is articulated at a switching shaft (37) of the switching device (10) and the pawl lever (32) is constructed for interlocking with a tripping device (15) of the switching device (10), that each recess (26) displays two concavities (26a, b), which serve for the limitation of the movement of the hinge pin (36) for the switching-on setting and the switching-off setting, and that a further concavity (26c) is provided, which when the pawl lever (32) is disengaged serves for the limitation of the movement of the hinge pin (36) in this released setting.

18. Switch latch according to claim 16 or 17. characterised thereby, that the two-armed drive lever (28, 29) displays an inclined surface (28c. 29c), which is arranged at the short lever arm (28b, 29b) and which - when the contacts (14. 17) are welded together and on a movement of the drive lever (28, 29) into the off-setting - cooperates with a projection (41) of the switching shaft (37) in the sense of an opening of the movable contact member (17).

19. Switching device according to claim 18, characterised thereby, that the projection is a shaped-on portion (Fig. 6 : 51) consisting of one piece with the switching shaft (37).

20. Switch latch for a switching device according to one of the claims 2 to 19, characterised thereby, that the free end of the other lever arm (35) is pushed by an elongate hole (53) onto a coupling pin (54) of the switching shaft (37) and force-lockingly held in the engaged position by a resilient element (55).

21. Switch latch according to claim 20, characterised thereby, that the elongate hole (53) of the lever arm (35) is provided with an undercut.

22. Switch latch according to claim 20, characterised thereby, that the resilient element is a leaf spring (55, 55'), which gives way on the introduction of the lever arm (35) and - after production of the connection between the lever arm (35) and the switching shaft (37) - presses the lever arm (35) against the coupling pin (54).

23. Switch latch according to claim 20, characterised thereby, that the coupling pin (54) is a pin by which a movable contact member (17) of the switching device (10) is inserted into an open groove (elongate hole 56) of the switching shaft (37) and retained falling-out by a tension spring (57).

## Revendications

1. Verrou de commutation destiné à être intégré dans une voie polaire d'un appareil de coupure (10). comportant un élément de support qui présente, pour la fixation d'un mécanisme de verrou, deux tôles de palier (21, 22) planes, parallèles, qui sont assemblés entre elles par une entretoise, les éléments constitutifs (21, 22, 25) de l'élément de support et les leviers (28, 29, 32, 33) du mécanisme de verrou, maintenus tournants dans l'élément de support, étant des éléments plans, des boulons simples étant en outre prévus comme boulons de palier (27, 31, 36, 32a) et boulons d'assemblage (47, 48) et des ressorts de traction simples servant d'éléments à ressort (38), caractérisé en ce que les tôles de palier (21, 22) sont maintenues espacées par des boulons d'écartement étagés et comportent d'un côté chacune, une entretoise de montage (23. 24) qui font chacune saillie perpendiculairement, au plan de la tôle de palier (21) ou (22), chaque entretoise de montage pouvant s'encliqueter dans un logement (46) adapté du boîtier (11) de l'appareil de coupure, et en ce que sur le côté opposé aux extrémités de l'entretoise. un pont de montage (25) forme l'entretoise reliant les tôles de palier (21. 22). dans la zone duquel le verrou de commutation (20) peut être fixé sur des éléments solidaires du boîtier par des moyens de fixation (45). les trois points de fixation formés dans la zone du pont de montage (25), par les deux entretoises de montage (23, 24) et les logements (46) du boîtier ainsi que par le moyen de fixation (45), se situant à peu près dans le même plan.

2. Verrou de commutation selon la revendication 1, caractérisé en ce que les tôles de palier (21, 22) forment des paliers de rotation fixes (boulon de palier 27, 31) pour un levier d'entraînement (28, 29) et un levier à cliquet (32) et en ce que le levier d'entraînement (28. 29) est relié par au moins un ressort de traction (38), au boulon d'articulation (36) d'un levier à genouillère (33), dont un bras de levier (34) s'articule sur le levier à cliquet (32) et dont l'autre bras (35) est conçu pour actionner un contact mobile (17) de l'appareil de coupure (10).

3. Verrou de commutation selon la revendication 1 ou 2, caractérisé en ce que les éléments plats sont réalisés par découpage.

4. Verrou de commutation selon l'une .des revendications 2 à 3, caractérisé en ce que pour former le palier de rotation du levier d'entraînement (28, 29) et du levier à cliquet (32), il est prévu des boulons de palier (27, 31) dont les extrémités sont montées dans des perçages des tôles de palier (21, 22).

5. Verrou de commutation selon l'une des revendications 1 à 4, caractérisé en ce que les tôles de palier (21, 22) sont assemblées de manière amovible au pont de montage (25) et en ce que le pont de montage (25) présente des ouvertures (42) destinées à l'encliquetage de talons (43) des tôles de palier (21, 22) et est pourvu d'au moins un perçage (44) destiné à recevoir une vis de fixation (45), en vue de la fixation dans un boîtier (11) d'un appareil de coupure.

6. Verrou de commutation selon l'une des revendications 2 à 5, caractérisé en ce que le boulon de palier (27) du levier d'entraînement (28, 29) et/ou le boulon de palier (31) du levier à cliquet (32) sont des boulons d'écartement (1).

7. Verrou de commutation selon l'une des revendications 2 à 6, caractérisé en ce que le levier d'entraînement est un levier double et comporte deux éléments (28, 29) espacés l'un de l'autre et maintenus ensemble, en ce que les deux éléments (28, 29) sont voisins des tôles de palier (21, 22) et en ce que deux ressorts de traction (38) agissent sur l'extrémité éloignée du point de rotation, pourvue d'une poignée (30).

8. Verrou de commutation selon l'une des revendications 2 à 7, caractérisé en ce que le levier d'entraînement (28, 29) est un levier de rotation double comportant un bras de levier court (28b, 29b) et un bras de levier long (28a, 29a), et en ce que les ressorts de traction (38) agissent sur l'extrémité du bras de levier (28a. 29a) pourvu de la poignée (30).

9. Verrou de commutation selon l'une des revendications 2 à 8, caractérisé en ce que le levier à cliquet (32) est un levier coudé à un bras dont l'extrémité libre (32b) est conçue pour coopérer avec un cliquet de déclenchement (39) de l'appareil de coupure (10), et en ce que le point d'articulation (32a) d'un bras de levier à genouillère (34), se situe dans la zone de l'angle.

10. Verrou de commutation selon l'une des revendications 2 à 9, caractérisé en ce que le levier d'entraînement (28, 29) comporte un boulon d'entraînement (47) destiné à agir sur le levier à cliquet (32) et un boulon à ressort (48) destiné à l'articulation et qui comporte au moins un ressort de traction (38).

11. Verrou de commutation selon l'une des revendications 2 à 10, caractérisé en ce que les boulons (27, 31) sont rabattus ou rivetés à leurs extrémités traversant les tôles de palier (21, 22) et faisant saillie de celles-ci.

12. Verrou de commutation selon l'une des revendications 10 ou 11, caractérisé en ce que le boulon à ressort (48) est placé dans des évidements semi-circulaires, sur la face extérieure du levier d'entraînement (28, 29 et est pourvu de rainures annulaires correspondantes.

13. Verrou de commutation selon l'une des revendications 2 à 12, caractérisé en ce que le levier d'entraînement (28, 29) présente sur sa face extérieure, dans la zone des boulons de palier (31) pour le levier à cliquet (32), des talons (49) en forme de béquille et des gorges extérieures (52) et est pourvu de gorges intérieures (50) sur la face intérieure opposée, à proximité du boulon de palier (27).

14. Verrou de commutation selon l'une des revendications 2 à 13, caractérisé en ce que le boulon d'articulation (36) assemblant les deux bras de levier (34, 35) du levier à genouillère (33), est guidé coulissant à des deux extrémités, dans des évidements (26) de même forme des tôles de palier (21, 22).

15. Verrou de commutation selon la revendication 14, caractérisé en ce que les évidements (26) sont pourvus de courbures (26a, b, c) pour l'encliquetage des extrémités du boulon d'articulation (36).

16. Verrou de commutation selon l'une des revendications 2 à 15, caractérisé en ce qu'il est intégré dans une voie polaire d'un appareil de coupure, le verrou de commutation (20) s'encliquetant avec ses entretoises de montage (23, 24) dans des logements (46) ajustés du boîtier (11) de l'appareil de coupure, en ce qu'il est fixé dans la zone du pont de montage (25) par des moyens de fixation (47) sur des éléments solidaires du boîtier, en ce qu'il est protégé contre des déplacements transversaux par des éléments de boîtier appliqués latéralement, et en ce qu'il est accouplé au contact mobile (17) par son levier à genouillère (33, 35).

17. Verrou de commutation selon les revendications 15 et 16, caractérisé en ce que l'un des bras (35) du levier à genouillère s'articule sur un arbre de commutation (37) de l'appareil de coupure (10) et en ce que le levier à cliquet (32) est conçu pour s'encliqueter avec un déclencheur (15) de l'appareil de coupure (10), en ce que chaque évidement (26) comporte deux courbures (26a, 26b) qui servent à limiter le déplacement du boulon d'articulation (36) pour la position de fermeture et la position de coupure, et en ce qu'il est prévu une autre courbure (26c) qui. lorsque le levier à cliquet (32) n'est pas encliqueté, sert à limiter le déplacement du boulon d'articulation (36) dans cette position déclenchée.

18. Verrou de commutation selon la revendication 16 ou 17, caractérisé en ce que le levier d'entraînement (28, 29) à deux bras présente un chanfrein (28c, 29c) placé sur le bras de levier court (28b, 29c), qui, lorsque les contacts (14, 17) sont soudés et pendant le déplacement du levier d'entraînement (28, 29) dans la position de coupure, coopère avec un talon (41) de l'arbre de commutation (37), dans le sens d'une ouverture du contact mobile (17).

19. Verrou de commutation selon la revendication 18, caractérisé en ce que le talon est formé d'une pièce en (51) avec l'arbre de commutation (37) (figure 6).

20. Verrou de commutation d'un appareil de coupure selon l'une des revendications 2 à 19, caractérisé en ce que l'extrémité libre de l'autre bras de levier (35) est poussée avec un trou oblong (53) sur un boulon d'accouplement (54) de l'arbre de commutation (37) et est maintenu à force dans la position engagée, par un élément élastique (55).

21. Verrou de commutation selon la revendication 20, caractérisé en ce que le trou oblong (53) du bras de levier (35) comporte un détalonnage.

22. Verrou de commutation selon la revendication 20, caractérisé en ce que l'élément élastique est un ressort à lame (55, 55') qui se retire lorsque le bras de levier (35) est introduit et qui, après réalisation de l'assemblage entre le bras de levier (35) et l'arbre de commutation (37), appuie le bras de levier (35) contre le boulon d'accouplement (54).

23. Verrou de commutation selon la revendication 20, caractérisé en ce que le boulon d'accouplement (54) est un boulon avec lequel un contact mobile (17) de l'appareil de coupure (10) est introduit dans une rainure ouverte (trou oblong 56) de l'arbre de commutation (37), et est empêché de ressortir par un ressort de traction (57).
